# EUROPÄISCHE PATENTSCHRIFT

(11) **EP 0 120 372 B1**
(45) Veröffentlichungstag und Bekanntmachung des Hinweises auf die Patenterteilung: **25.05.1988**
(21) Anmeldenummer: 84102538.0
(22) Anmeldetag: 09.03.1984
(51) Int. Cl.: B65D 85/38, A45C 11/00, A45D 27/22

(54) **Etuiartiger Behälter**
Container of the case-type
Container du genre étui

(30) Priorität: 31.03.1983 DE 3311748
(43) Veröffentlichungstag der Anmeldung: 03.10.1984
(73) Patentinhaber: Braun Aktiengesellschaft, Frankfurt am Main (DE)
(72) Erfinder: Ullmann, Roland, D-6050 Offenbach (DE); Zimmermann, Klaus, D-6239 Eppstein 3 (DE)
(74) Vertreter: Einsele, Rolf

(56) Entgegenhaltungen:
- EP-A- 0 004 683
- DE-C- 947 597
- US-A- 3 384 221
- US-A- 3 886 987
- US-A- 4 119 248
- US-A- 4 367 371

## Beschreibung

Die Erfindung betrifft einen etuiartigen, zumindest nach einer Seite hin offenen Behälter aus elastischem Werkstoff zur Aufbewahrung und Transport von Geräten des persönlichen und handwerklichen Bedarfs, dessen Seitenwände ein Gerätebett bilden, das der Form des aufzunehmenden Gerätes ganz oder teilweise angepaßt ist, wobei die Seitenwände des Behälters am aufzunehmenden Gerät ganz oder teilweise anliegen und das Gerät formschlüssig in seiner Lage halten. Unter Geräten des persönlichen Bedarfs sind Geräte zu verstehen, die in erster Linie im Haushalt vorkommen und die üblicherweise aus Gründen der Ordnung oder ihres Schutzes, insbesondere bei Mitnahme auf Reisen, z. B. von Rasierapparaten, Haartrockengeräten, Reisewecker, um nur einige solcher Geräte zu nennen, in einem Etui aufbewahrt werden. Als Geräte des handwerklichen Bedarfs sind Werkzeuge und Meßgeräte elektrischer und mechanischer Art zu verstehen, die üblicherweise nach Gebrauch einerseits aus Schutzgründen, andererseits aus Gründen der Übersichtlichkeit und des schnellen Zugriffs in einem Etui oder Koffer untergebracht werden.

Aus der EP-A2-0 004 683 ist ein vier Seitenwände aufweisender, etuiartiger Behälter für elektrisch betriebene Geräte mit einem auf einer Seitenfläche des Gerätes angeordneten Anzeige und/oder Tastenfeld bekannt, dessen Seitenwände ein Gerätebett bilden, das der Form des aufzunehmenden Gerätes angepaßt ist, wobei die Seitenwände des Behälters ganz oder teilweise am aufzunehmenden Gerät anliegen und das Gerät formschlüssig in seiner Lage halten. Zwecks Einschub sowie auch Entnahme des Gerätes ist eine Seite des Behälters völlig offen, während eine andere Seite des Behälters derart offen ausgebildet ist, daß das Anzeige- oder Bedienungsfeld eines im Gerätebett befindlichen Gerätes zugängig ist. Der etuiartige Behälter be-steht aus einem steif/elastischen Werkstoff, über den Stoß- und Druckbeanspruchungen unmittelbar auf ein im Behälter befindliches Gerät übertragen werden.

Aus der DE-OS 18 03 830 ist ein aus zwei Schalen bestehendes Etui für Trockenrasierapparate bekannt, dessen Gehäuseschalen aus drei Schichten bestehen, von denen die beiden äußeren Schalen hautartig ausgebildet und flexibel sind, während die mittlere Schicht aus einem elastischen Kunststoff zum Auffangen von Stoß-und Druckbeanspruchungen besteht. Ohne den zwischen den beiden Etuischalen vorgesehenen, formsteifen Gehäuserahmen, der dem Etui zugleich die erforderliche Form und Steifigkeit verleiht, können diese Stoß- und Druckbeanspruchungen jedoch nicht wirksam aufgefangen werden. Ein solches Etui ist in der Herstellung aufwendig und kostspielig. Hinzu kommt, daß das eingelegte Gerät beim Öffnen, wozu man an beiden Gehäuseschälen mit beiden Händen angreifen muß, aus der Mulde des Etuis herausfallen kann, denn die Haltewirkung seitens der aufgeklappten Gehäuseschalen wird durch das Öffnen aufgehoben.

Aus dem DE-Gm 19 06 138 ist ein aufklappbares Etui bekannt, bestehend aus einem U-förmigen Rahmen und zwei an diesem Rahmen befestigte, schmiegsame Klappen. Durch die an den beiden Stirnseiten des Etuis angebrachten, elastischen Polster ist das eingelegte Gerät vor Druck- und Stoßbelastungen, die auf diese Seiten einwirken, geschützt.

Es ist allgemein üblich und bekannt, Geräte des persönlichen und handwerklichen Bedarfs in etuiartige Behälter aus Styropor, in denen dem Gerät oder den Geräten (angepaßte) Formbetten vorgesehen sind, einzulegen. Diese Behälter sind, um ihre Schutzfunktion wirksam ausüben zu können, sehr voluminös und nur für Transportzwecke der eingelegten Geräte geeignet, nicht jedoch für den täglichen Gebrauch. Bedingt durch die Starrheit des Materials liegen die Geräte lediglich in den Formbetten, sie werden dort jedoch von dem Material des Behälters nicht gegen Herausfallen gehalten. Im übrigen ist dieses Material sehr druckempfindlich und zerbrechlich.

Der Erfindung liegt die Aufgabe zugrunde, einen etuiartigen Behälter für die Aufbewahrung und den Transport von Geräten des persönlichen und handwerklichen Bedarfs zu schaffen, der das einliegende Gerät gegen Druck- und Stoßbeanspruchungen zuverlässig schützt, das Gerät in der eingelegten Lage einerseits festhält und andererseits eine leichte Entnahme dieses Gerätes ermöglicht. Der Behälter soll darüber hinaus so beschaffen sein, daß bei einem ständigen Gebrauch bezüglich der oben genannten Eigenschaften keine Verschleißerscheinungen auftreten und seine Herstellung durch relativ einfache und kostengünstige Fertigungsprozesse ermöglicht wird.

Nach der Erfindung wird diese Aufgabe dadurch gelöst, daß die Seitenwände des Behälters in sich elastisch und elastisch dehnbar sind und daß in einer oder mehreren der elastisch dehnbaren Seitenwände eine oder mehrere Ausnehmungen vorgesehen sind.

Die nach der Erfindung in einer oder mehreren der elastisch dehnbaren Seitenwände vorgesehenen Ausnehmungen weisen beispielsweise ein U-förmiges oder V-förmiges oder rechteckiges oder quadratisches oder halbrundes Profil auf und sind entweder auf der Innenseite und/oder Außenseite einer oder mehrerer Seitenwände des Behälters eingeformt. Durch diese Ausnehmungen wird die Dehnbarkeit und Elastizität der Seitenwände des Behälters erhöht, wodurch die leichte Entnehmbarkeit des Gerätes aus dem Gerätebett positiv beeinflußt wird, ohne die stoßabsorbierende Wirkung der in sich elastischen Seitenwände zu beeinträchtigen.

Bei einem spielfreien Formschluß des eingelegten Gerätes mit den Seitenwänden des Behälters wird dieses einerseits durch den Formschluß und andererseits durch die dehnbare Elastizität der Seitenwände auch unter Ausnutzung der Reibhaftung in dem Gerätebett gehalten.

Ein vorteilhafter Formschluß wird nach einer Ausführungsform dadurch erzielt, daß wenigstens eine der Seitenwände des Behälters im Bereich der offenen Behälterseite derart geformt ist, daß ein mehr oder weniger starkes Überlappen mit dem im Gerätebett befindlichen Gerät gegeben ist.

Um ein Aufeinanderstapeln von mehreren Behältern mit eingelegten Geräten oder die Ablage irgendeines Gegenstandes auf einem Behälter, ohne daß das Gerät berührt wird, zu ermöglichen, werden die zur offenen Seite des Behälters führenden Seitenwände so hoch ausgebildet, daß sie geringfügig über die Kontour des im Gerätebett aufzunehmenden Gerätes hinausragen.

Als Material für die Seitenwände des Behälters kommt ein elastischer Kunststoff, vorzugsweise Weich- oder Integralschaum zur Anwendung. Die Wandstärke der in sich elastischen und elastisch dehnbaren Wand richtet sich nach Bedingungen, die durch das zu schützende Gerät vorgegeben werden.

Nach einer weiteren Ausführungsform ist an einer Seitenwänd des Behälters ein Behälterträger angeformt. Dieser Behälterträger kann aber auch in die Seitenwand eingeformt sein. Der Behälterträger kann aus einem Hartkunststoff, vorzugsweise Thermoplast, bestehen. Er bewirkt eine Verminderung der biegeelastischen Eigenschaften, gegebenenfalls bis hin zur Starrheit der entsprechenden Seitenwand. Ein wesentlicher Vorteil, der mit dem Behälterträger erzielt wird, besteht darin, daß die elastischen Eigenschaften der Seitenwände des Behälters durch Elastizitätsverteilung unterschiedlich gestaltet werden können. Wird z. B. ein relativ biegesteifer Behälterträger an der Rückseite der den Gerätebettboden bildenden Seitenwand angeformt, dann ist es möglich, den übrigen Seitenwänden mittels profilartiger Ausnehmungen in den Seitenwänden oder geringerer Wandstärken der Seitenwände eine wesentlich größere Elastizität zu geben, was sich beispielsweise durch eine leichte Entnahme des einliegenden Gerätes aus dem Gerätebett positiv bemerkbar macht. Bei einem biegefähigen Behälterträger kann man die Seitenwände, da man dessen Biegefähigkeit beim Einlegen und Entnehmen eines Gerätes zusätzlich ausnutzen kann, weniger elastisch gestalten. Da die Elastizität der Seitenwände einen starken Einfluß auf die Haltewirkung des Gerätes im Gerätebett ausübt, sind durch die angegebenen Maßnahmen eine Vielzahl von Anpassungsmöglichkeiten an den jeweiligen Gebrauchszweck gegeben.

In speziellen Anwendungsfällen kann es zweckmässig sein, am Behälterträger wenigstens zwei sich gegenüberliegende federnde Metallstreifen vorzusehen, die in entsprechende sich gegenüberliegende Seitenwände hineinragen und auf diese Weise das im Gerätebett befindlichen Gerät wie eine Metallfederklammer halten bzw. bei Bedarf freigeben.

Gemäß einer weiteren Ausgestaltung des Behälters nach der Erfindung ist am Behälter ein die offene Seite des Behälters abdeckbarer Deckel mittels Formschluß am Behälter befestigbar. Zweckmässigerweise sind am Deckel wenigstens zwei Formschlußelemente derart angeformt, daß diese in entsprechende Ausnehmungen an oder im Behälter formschlüssig eingreifen, wobei diese Ausnehmungen auf wenigstens zwei sich gegenüberliegenden Seitenwänden verteilt in oder an diesen Seitenwänden vorgesehen sind. Eine be: sonders vorteilhafte Ausgestaltung einer formschlüssigen Befestigung des Deckels an dem Behälter ergibt sich durch eine Anpassung der Formschlußelemente des Deckels an die Form der Ausnehmungen an oder in den Seitenwänden des Behälters, die nach der Erfindung in diesen Seitenwänden ohnehin vorzusehen sind.

Nach einer Ausgestaltungsform eines Behälters mit angeformten Behälterträger ist der Behälterträger derart an eine Seitenwand angeformt, daß zwei gegenüberliegende Seiten des Behälterträgers in eine Wandhalterung einschiebbar sind und in der Wandhalterung durch entsprechende Formgebung oder mittels vorgesehene Anschläge gehalten werden. Durch diese Ausgestaltungsform ist die Möglichkeit gegeben, zusammen mit dem in ihm befindlichen Gerät nicht nur liegend sondern auch an der Wand hängend, z_{;} B. im Bad, im Hobbyraum oder in einer Werkstatt, aufzubewahren, wodurch ein schneller direkter Zugriff wie auch Ablage des Gerätes ermöglicht wird.

Weitere Merkmale, Vorteile und Einzelheiten der Erfindung ergeben sich aus der nachfolgenden Beschreibung und der Zeichnung, in der mehrere bevorzugte Ausführungsbeispiele des etuiartigen Behälters dargestellt sind, und zwar zeigen :
Fig. 1 eine Vorderansicht eines Behälters,
Fig. 2 einen Längsschnitt A-A durch den Behälter nach Fig. 1,
Fig. 3 einen Querschnitt B-B durch den Behälter nach Fig. 1,
Fig. 4 einen Querschnitt durch einen Behälter mit eingelegtem Gerät,
Fig. 5 eine Vorderansicht eines Behälters,
Fig. 5a eine Seitenansicht des Behälters nach Fig. 5 mit eingelegtem Gerät,
Fig. 6 einem Längsschnitt durch einen Behälter mit angeformten Behälterträger,
Fig. 7 eine Draufsicht auf den Behälter nach Fig. 6,
Fig. 8 einen Querschnitt durch eine Behälterwandung mit eingeformten Metallstreifen,
Fig. 9 eine Seitenansicht eines Behälters mit Deckel,
Fig. 10 einen Querschnitt durch einen Behälter und einen Deckel.

Fig. 1 zeigt einen nach einer Seite hin offenen, etuiartigen Behälter 1. dessen fünf Seitenwände 2. 3, 4, 5 und 6 ein Gerätebett 7 zur Aufnahme eines Gerätes bilden. Sämtliche Seitenwände bestehen aus einem Kunststoff, der in sich elastisch und elastisch dehnbar ist. Vorzugsweise wird ein Weich- oder Integralschaum verwendet, der diese Eigenschaften aufweist. Die in sich elastische Eigenschaft des zur Anwendung kommenden Kunststoffes dient zum Auffangen und Absorbieren von auf den Behälter einwirkenden Stoß-und/oder Druckbeanspruchungen, um ein im Gerätebett befindliches Gerät zu schützen, während die Eigenschaft der elastischen Dehnbarkeit des Kunststoffes ein Ausdehnen oder Aufbiegen oder Verwinden einer oder mehrerer Seitenwände des Behälters gestatten zum Zwecke eines Einlegens oder Entnehmens eines Gerätes.

Die elastische Dehnbarkeit der Seitenwände des Behälters ist zum einen vorgegeben durch die Elastizität des Kunststoffmaterials und zum anderen durch die Wandstärke der Seitenwände, die in Bezug auf die einzelnen Seitenwände unterschiedlich dick sein kann. Die zu wählende Wandstärke der einzelnen Seitenwände richtet sich daher nach dem jeweiligen Gebrauchsfall.

Dünne Seitenwände sind elastisch dehnbarer als dicke Seitenwände. Dicke Seitenwände sind widerum in sich elastischer als dünne Seitenwände. Bei dem in Fig. 1 dargestellten Behälter sind z. B. die Seitenwände 2, 3, 4, 5 und 6 gleich stark ausgebildet. Um bestimmten Seitenwänden eine elastische Dehnbarkeit zu geben, die einer dünneren Seitenwand entspricht und zwar unter Beibehaltung der Wandstärke, die zum Absorbieren von Stoß- und Druckbeanspruchungen erforderlich ist, sind in den Seitenwänden 2, 3 und 5 mehrere quer zur Seitenwand verlaufende Ausnehmungen 8 und 9 und in der Seitenwand 4 eine in Längsrichtung verlaufende Ausnehmung 10 vorgesehen. Die Ausnehmung 10 in der Seitenwand 4 erfüllt zusätzlich noch eine weitere Funktion dergestalt, daß beispielsweise ein mit einem elektrischen Kabel verbundenes Gerät wie z. B. ein Rasierer oder ein Meßgerät in den Behälter 1 eingelegt und aufbewahrt werden kann, wobei das Kabel vom Gerät nicht abgezogen werden muß.

Das Profil der in den Seitenwänden vorzusehenden Ausnehmungen kann U-förmig, V-förmig, rechteckig, quadratisch oder halbrund sein. Bei mehreren Ausnehmungen können diese auch aus einer Kombination derartiger Profile bestehen.

Anzahl, Form, Tiefe und Verlauf der in einer Seitenwand oder in mehreren Seitenwänden des Behälters vorzusehenden Ausnehmungen richten sich danach, welche Seitenwand oder welche Seitenwände des Behälters in Bezug auf einen bestimmten Gebrauchsfall zum Zwecke des Ausdehnens, Aufbiegens oder Verwindens elastisch dehnbarer als verbleibende Seitenwände gestaltet werden sollen. Im Extremfall können die Ausnehmungen durch die Seitenwand hindurchgehen, so daß die Seitenwand in mehrere Wandstege aufgeteilt ist.

Die quer verlaufenden, U-förmigen Ausnehmungen 9 der Seitenwände 3 und 5, dargestellt in den Fig. 1 und 8, erleichtern ein seitliches Aufbiegen dieser Seitenwände. In Verbindung mit den ebenfalls quer verlaufenden Ausnehmungen 8 quadratischen Profils in der Seitenwand 2, dargestellt in Fig. 2, erleichtern diese Ausnehmungen ein Verbiegen der Seitenwand 2 wie aus Fig. 5a ersichtlich.

Fig. 2 zeigt einen Schnitt A-A durch den Behälter 1 nach Fig. 1. Von dem Gerätebett 7 sind hier die Seitenwände 2, 3, 4 und 6 sichtbar dargestellt. Die der Seitenwand 2 gegenüberliegende Seite des Behälters ist offen zwecks Einlegen und Herausnehmen eines Gerätes. Das Gerätebett 7 weist beispielsweise eine rechteckige Form mit leicht abgerundeten Ecken auf und ist daher für die Aufnahme eines Gerätes gleicher Form geeignet. Die Seitenwände 3, 4, 5 und 6 gehen im Randzonenbereich zur offenen Seite hin in einen wulstartigen Ring 11 über, der so ausgebildet ist, daß er die Gerätewandung eines einliegenden Gerätes geringfügig überlappt und so im Gerätebett festhält.

Ein in den Behälter 1 eingegebenes Gerät kann aber auch durch Formschluß im Gerätebett 7 gehalten werden. Hierzu ist es erforderlich, einer oder mehreren Seitenwänden eine Form zu geben, die der Form der anliegenden Seitenwand des entsprechenden Gerätes entspricht. Die Schnittdarstellung B-B nach Fig. 3 zeigt beispielsweise zwei Seitenwände mit einer gerundeten Form die der eines ebenso seitlich angerundeten Gerätes entspricht. Die Ausnehmung 8 ist in die Seitenwand 2 eingeformt und verläuft wie auch aus Fig. 1 ersichtlich, quer zur Seitenwand 2. Die durch die Ausnehmungen 9 unterbrochenen Seitenwände 3 und 4 weisen äußerlich eine halbrunde Form auf.

Fig. 4 zeigt einen Querschnitt durch einen Behälter 1 mit einem im Gerätebett 7 befindlichen Gerät 13 und einer in Längsrichtung verlaufenden Ausnehmung 14, in der Seitenwand 2. Der Behälter 1 ist hier soweit durchgebogen, daß er das formschlüssig und mittels Überlappungen 16 und 17 gehaltene Gerät 13 bereits zur Entnahme freigegeben hat.

Die Fig. 5 und 5a zeigen eine weitere Ausführungsform eines etuiartigen Behälters, der ebenfalls mit 1 beziffert ist. Das Gerätebett 7 wird durch die Seitenwände 2, 3, 4, 5 und 6 gebildet mit dem Unterschied, daß in den Seitenwänden 3 und 5 jeweils eine in Längsrichtung verlaufende Ausnehmung 9 rechteckigen Profils vorgesehen ist, deren Tiefe so ausgeführt ist, daß ein Teil der Seitenwände 3 und 5 zur seitlichen Halterung eines einliegenden Gerätes erhalten bleibt, wie aus Fig. 5a ersichtlich. Die Länge der Ausnehmung 9 kann unterschiedlich gewählt werden. In Fig. 5 endet einerseits die Ausnehmung 9 unmittelbar an der Übergangszone 15 zur Seitenwand 6 und andererseits in einem gewissen Abstand von der Seitenwand 4. Die Ausnehmung 9 kann aber auch beidseitig bis an die Übergangszonen zu beiden Seitenwänden 4 und 6 herangeführt werden oder beidseitig einen vorgegebenen Abstand zu den Übergangszonen dieser Seitenwände aufweisen. Dies richtet sich stets nach der elastischen Dehnbarkeit die in Bezug auf dem Gebrauchsfall den Seitenwänden gegeben werden soll. Bei Behältern bei denen die Ausnehmungen - 9 in einem Abstand vor der Übergangszone 15 enden, kann man die Kopf- und fußseitige Überlappung 16 und 17 über die Seitenwände 3 und 5 bis zur Ausnehmung 9 fortführen: Fig. 5a zeigt eine Seitenansicht des Behälters 1 nach Fig. 5 mit einem eingelegten Gerät i3, das im dargestellten Zustand aus dem Gerätebett 7 entnommen werden kann. Zu diesem Zwecke wurde die Seitenwand 2 vom eingelegten Gerät weggebogen, wobei die flexible Überlappung 16 über die anliegende Gerätekante rutscht. Die in der Seitenwand 2 befindlichen, querverlaufenden Ausnehmungen 8 sowie die in den Seitenwänden 3 und 5 vorgesehenen, in Längsrichtung verlaufenden Ausnehmungen 9 bewirken eine höhere dehnbare Elastizität und damit der Biegefähigkeit dieser Seitenwände gegenüber den keine Ausnehmungen aufweisenden Seitenwänden 4 und 6.

Gemäß einer weiteren Ausgestaltung der Erfindung ist an einem etuiartigen Behälter 1, wie er in Fig. 1 dargestellt und beschrieben ist, ein Behälterträger 18 angeformt. In dem in Fig. 6 dargestellten Beispiel ist der Behälterträger 18 an der dem Gerätebett 7 abgewandten Seite der Seitenwand 2 angeformt, er kann jedoch an jeder anderen der übrigen Seitenwände, wenn erforderlich, angeformt sein, ohne daß seine vielfältigen Funktionen, die er wahrzunehmen hat und im folgenden 'näher beschrieben werden, hierdurch beeinträchtigt werden. Der Behälterträger 18 verleiht der angeformten Seitenwand eine gewisse Biegesteifigkeit. die bei Verwendung einer Metallplatte nahezu im starren Bereich liegt und bei Verwendung einer Platte aus Hartkunststoff beschränkt biege- und verwindungsfähig ist. Mit einem relativ dünnen Behälterträger kann man die elastische Dehnbarkeit einer Seitenwand gezielt verringern. Das gleiche Ergebnis läßt sich mit dem elastisch dehnbaren Material aus dem die Seitenwände bestehen, nur annähernd erreichen, wenn man deren Wandstärke um ein Vielfaches dicker ausführt als dargestellt, wodurch das Bauvolumen des Behälters unnötig voluminös ausfällt. Fig. 7 zeigt eine Draufsicht auf die Seitenwand 6 des Behälters 1 nach Fig. 6. Das Gerätebett 7 ist durch gestrichelte Linien angedeutet. Der Behälterträger 18 ist derart an den Behälter angeformt, daß zwischen dem Behälterträger und der angeformten Seitenwand 2 zwei in Längsrichtung verlaufende Rillen 23, 24 entstehen, wodurch die Längsseiten des Behälterträgers 18 über einen schmalen Randzonenbereich nicht mit der Seitenwand 2 in Verbindung stehen. Die Rillen 23 und 24 dienen zur Aufnahme einer nicht dargestellten Wandhalterung, in die der Behälterträger 18 mit dem Randzonenbereich eingeschoben werden kann, wo er durch in der Wandhalterung vorgesehene Anschläge oder durch eine entsprechende Formgebung gehalten wird.

Fig. 8 zeigt einen Querschnitt durch einen Behälter 1 mit einem angeformten Behälterträger 18. Nach dieser Ausführungsform sind am Behälterträger zwei schmale, federnde Metallstreifen 25, 26 befestigt. Der Metallstreifen 25 ragt in die Seitenwand 3 und der Metallstreifen 26 in die Seitenwand 5 hinein. Die Metallstreifen 25 und 26 wirken nach Art einer Federklammer, die immer dann in einem Behälter vorgesehen wird, wenn der Formschluß und/oder die an einer oder mehreren bestimmten Seitenwänden angeformten Überlappungen und/oder die dehnbare Elastizität der Seitenwände nicht ausreicht, um ein im Gerätebett 7 befindliches Gerät in dieser Position zu halten. Zur Entnahme eines Gerätes aus dem Gerätebett 7 wird diese aus den Metallstreifen 25 und 26 bestehende Klammer über die Seitenwände 3 und/oder 5, wie dargestellt, aufgebogen bis das Gerät freigegeben ist.

Fig. 9 zeigt eine Seitenansicht eines Behälters 1 mit einem Behälterträger 18 und einem Deckel 21 zur Abdeckung der offenen Seite des Behälters. An dem Deckel 21 sind mehrere Formschlußelemente 27 und 28 angeformt. Im dargestellten Ausführungsbeispiel sind an dem Deckel 21 drei in einer Reihe liegende Formschlußelemente 28 vorgesehen, die in entsprechende Ausnehmungen 9 in der Seitenwand 5 einschiebbar sind, sowie zwei ebenfalls in einer Reihe liegende Formschlußelemente 27, die in entsprechende Ausnehmungen 9 in der der Seitenwand 5 gegenüberliegenden Seitenwand 3, die nicht sichtbar ist, einschiebbar sind, wodurch der Deckel 21 im eingeschobenen Zustand aufgrund der an die Ausnehmungen 9 angepaßten Formgebung der Formschlußelemente 27 und 28 formschlüssig am Behälter 1 gehalten wird.

In Fig. 10 ist eine weitere Ausführungsform einer formschlüssigen Verbindung eines Behälters 1 mit einem Deckel 21 dargestellt. An dem im Randzonenbereich der offenen Seite des Behälters 1 vorgesehenen wulstartigen Ring 11 ist eine umlaufende Ausnehmung 19 in Form einer Rille eingelassen, in die an einem Deckel 21 angeformte Formschlußelemente 27, 28 einschiebbar oder einklippbar sind. Zur formschlüssigen Befestigung des Deckels 21 an dem Behälter 1 ist es durchaus ausreichend, wenn die Formschlußelemente 27, 28 lediglich an zwei sich gegenüberliegenden Seiten des Deckels 21, wie dargestellt, angeformt werden.

Bei einem Behälter 1 mit angeformten Behälterträger 18 ist es von Vorteil, die Rillen 23 und 24 in ihren Abmessungen abzustimmen auf die Abmessungen der Ausnehmung 19. In diesem Falle ist es möglich, die Rillen 23 und 24, die an sich zur Befestigung des Behälters 1 an einem Wandhalter vorgesehen sind, im Bedarfsfall für eine formschlüssige Befestigung des Deckels 21 über dessen Formschlußelemente 27 und 28 zu nutzen.

## Patentansprüche

1. Etuiartiger, zumindest nach einer Seite hin offener Behälter aus elastischem Werkstoff zur Aufbewahrung und zum Transport von Geräten des persönlichen und handwerklichen Bedarfs, dessen Seitenwände ein Gerätebett bilden, das der Form des aufzunehmenden Gerätes ganz oder teilweise angepaßt ist, wobei die Seitenwände des Behälters am aufzunehmenden Gerät ganz oder teilweise anliegen und das Gerät formschlüssig in seiner Lage halten, dadurch gekennzeichnet, daß die Seitenwände (2, 3, 4, 5, 6) des Behälters (1) in sich elastisch und elastisch dehnbar sind und daß in einer oder mehreren der elastisch dehnbaren Seitenwände (2, 3, 4, 5, 6) eine oder mehrere in Längsrichtung und/oder quer zu den Seitenwänden verlaufende Ausnehmungen (8, 9, 10, 14) vorgesehen sind.

2. Behälter nach Anspruch 1, dadurch gekennzeichnet, daß die Ausnehmungen (8, 9, 10, 14) ein U-förmiges oder V-förmiges oder rechteckiges oder quadratisches oder halbrundes Profil aufweisen.

3. Behälter nach einem oder mehreren der vorhergehenden Ansprüche, dadurch gekennzeichnet, daß die Ausnehmungen (8, 9, 10, 14) auf der Innenseite und/oder auf der Außenseite einer oder mehrerer Seitenwände des Behälters vorgesehen sind.

4. Behälter nach einem oder' mehreren der vorhergehenden Ansprüche, dadurch gekennzeichnet, daß wenigstens eine der Seitenwände (2, 3, 4, 5, 6) des Behälters (1) im Bereich der offenen Behälterseite derart geformt ist, daß ein mehr oder weniger starkes Überlappen mit dem im Gerätebett (7) befindlichen Gerät gegeben ist.

5. Behälter nach einem oder mehreren der vorhergehenden Ansprüche, dadurch gekennzeichnet, daß die zur offenen Seite des Behälters (1) führenden Seitenwandungen des Behälters (1) geringfügig über die Kontur des aufzunehmenden Gerätes hinausragen.

6. Behälter nach einem oder mehreren der vorhergehenden Ansprüche, dadurch gekennzeichnet, daß die Seitenwände (2, 3, 4, 5, 6) des Behälters (1) aus einem elastischen Kunststoff, vorzugsweise Weich- oder Integralschaum, bestehen.

7. Behälter nach einem oder mehreren der vorhergehenden Ansprüche, dadurch gekennzeichnet, daß an einer der Seitenwände des Behälters (1) ein Behälterträger (18) angeformt ist.

8. Behälter nach Anspruch 7, dadurch gekennzeichnet, daß in einer der Seitenwände (2, 3, 4, 5, 6) ein Behälterträger (18) eingeformt ist.

9. Behälter nach Anspruch 7 oder 8, dadurch gekennzeichnet, daß der Behälterträger (18) aus einem Hartkunststoff, vorzugsweise Thermoplast, besteht.

10. Behälter nach Anspruch 7 oder 8, dadurch gekennzeichnet, daß am Behälterträger (18) wenigstens zwei sich gegenüberliegende, federnde Metallstreifen (25, 26) befestigt sind, die in sich gegenüberliegende Seitenwände (2, 5 oder 4, 6) hineinragen.

11. Behälter nach einem oder mehreren der vorhergehenden Ansprüche, dadurch gekennzeichnet, daß am Behälter (1) ein die offene Seite des Behälters (1) abdeckbarer Deckel (21) mittels Formschluß am Behälter (1) befestigt ist.

12. Behälter nach Anspruch 11, dadurch gekennzeichnet, daß am Deckel (21) wenigstens zwei Formschlußelemente (27, 28) derart angeformt sind, daß diese in entsprechende Ausnehmungen (9, 19) im Behälter (1) formschlüssig eingreifen und daß die Ausnehmungen (9, 19) auf wenigstens zwei sich gegenüberliegenden Seitenwänden (3, 5 oder 4, 6) verteilt in oder an diesen Seitenwänden vorgesehen sind.

13. Behälter nach Anspruch 11 oder Anspruch 12, dadurch gekennzeichnet, daß die Form der Formschlußelemente (27, 28) des Deckels (21) der Form der Ausnehmungen (9, 19) am Behälter (1) angepaßt ist.

14. Behälter nach einem oder mehreren der vorhergehenden Ansprüche, dadurch gekennzeichnet, daß der Behälterträger (18) derart an die Seitenwand (2) angeformt ist, daß die zwei sich gegenüberliegenden Schmalseiten des Behälterträgers (18) in eine Wandhalterung einschiebbar sind und in der Wandhalterung durch entsprechende Formgebung oder mittels vorgesehener Anschläge gehalten ist.

## Claims

1. An etui-like case of elastic material which has at least one side open and serves to store and transport appliances for personal and manual use, whose side walls provide a bed conformed fully or in part to the contour of the appliance it is to hold, with the side walls of the case abutting fully or in part the appliance it is to receive and holding the appliance in position by positive engagement therewith, characterized in that the side walls (2, 3, 4, 5, 6) of the case (1) are inherently elastic and elastically extensible and in that one or several recesses (8, 9, 10, 14) extending in longitudinal and/or transverse direction to the side walls are provided in one or several of the elastically extensible side walls (2, 3, 4, 5, 6).

2. A case as claimed in claim 1, characterized in that the recesses (8, 9, 10, 14) are of a U- or V- ` shaped or rectangular or square or half-round profile.

3. A case as claimed in one or several of the preceding claims, characterized in that the recesses (8, 9, 10, 14) are provided on the inside and/or on the outside of one or several side walls of the case.

4. A case as claimed in one or several of the preceding claims, characterized in that at least one of the side walls (2, 3, 4, 5, 6) of the case (1), ), in the area of the open side of the case, is formed such that it overlaps the device placed in its bed (7) to a greater or lesser extent.

5. A case as claimed in one or several of the preceding claims, characterized in that the side walls of the case (1) extending to the open side of the case (1) protrude a small amount beyond the contour of the device to be received.

6. A case as claimed in one or several of the preceding claims, characterized in that the side walls (2, 3, 4, 5, 6) of the case (1) are made of an elastic plastics material, preferably soft or integral foam.

7. A case as claimed in one or several of the preceding claims, characterized in that a case backing (18) is formed on one of the side walls of the case (1).

8. A case as claimed in claim 7, characterized in that a case backing (18) is molded into one of the side walls (2, 3, 4, 5, 6).

9. A case as claimed in claim 7 or claim 8, characterized in that the case backing (18) is made of a hard plastic, preferably a thermoplastic.

10. A case as claimed in claim 7 or claim 8, characterized in that the case backing (18) has secured to it at least two opposite resilient metal strips (25, 26) which extend into opposite side walls (2, 5 or 4, 6).

11. A case as claimed in one or several of the preceding claims, characterized in that a lid (21) adapted to cover the open end of the case (1) is secured to the case (1) by positive engagement therewith.

12. A case as claimed in claim 11, characterized in that at least two interengaging means (27, 28) are formed on the lid (21) such that they positively engage in corresponding recesses (9, 19) in the case (1), and that the recesses (9, 19) are provided in or on the side walls, being distributed to at least two opposite side walls (3, 5 or 4, 6).

13. A case as claimed in claim 11 or claim 12, characterized in that the interengaging means (27, 28) of the lid (21) are conformed to the contours of the recesses (9, 19) on the case (1).

14. A case as claimed in one or several of the preceding claims, characterized in that the case backing (18) is formed on the side wall (2) in such a manner that the two opposed narrow sides of the case backing (18) are slidable into a wall mount and are held in the wall mount by being suitably molded or by means of abutment stops provided.

## Revendications

1. Récipient du genre étui, ouvert d'un côté au moins, en matériau élastique, pour conserver et transporter des appareils à usage personnel ou professionnel, dont Les parois latérales forment un lit ou logement adapté totalement ou partiellement à la forme de l'appareil à recevoir, les parois latérales du récipient étant appliquées en totalité ou en partie contre l'appareil reçu et le maintenant en place par complémentarité des formes, caractérisé en ce que les parois latérales (2, 3, 4, 5, 6) du récipient (1) sont élastiques en elles- mêmes et sont élastiquement extensibles et qu'un ou plusieurs évidements (8, 9, 10, 14) sont prévus dans une ou plusieurs des parois latérales (2, 3, 4, 5, 6) élastiquement extensibles, évidements qui s'étendent dans le sens de la longueur et/ou transversalement aux parois latérales.

2. Récipient selon la revendication 1, caractérisé en ce que Les évidements (8, 9, 10, 14) ont un profil en U ou en V, rectangulaire, carré ou semi- circulaire.

3. Récipient selon une ou plusieurs dés revendications précédentes, caractérisé en ce que Les évidements (8, 9, 10, 14) sont prévus sur le côté intérieur et/ou le côté extérieur d'une ou de plusieurs parois latérales du récipient.

4. Récipient selon. une ou plusieurs des revendications précédentes, caractérisé en ce que l'une au moins des parois latérales (2, 3, 4, 5, 6) du récipient (1) est conformée, dans la région du côte ouvert du récipient, de manière à former un recouvrement plus ou moins important de l'appareil disposé dans le logement (7).

5. Récipient selon une ou plusieurs des revendications précédentes, caractérisé en ce que les parois latérales du récipient (1) menant au côté ouvert du récipient (1) dépassent légèrement du contour de l'appareil à recevoir.

6. Récipient selon une ou plusieurs des revendications précédentes, caractérisé en ce que les parois latérales (2, 3, 4, 5, 6) du récipient (1) sont constituées d'un matériau plastique élastique, de préférence d'une mousse souple ou d'une mousse à peau intégrée.

7. Récipient selon une ou plusieurs des revendications précédentes, caractérisé en ce qu'un porte-récipient (18) est formé sur l'une des parois latérales du récipient (1).

8. Récipient selon la revendication 7, caractérisé en ce qu'un porte-récipient (18) est incorporé dans l'une des parois latérales (2, 3, 4, 5, 6).

9. Récipient selon la revendication 7 ou 8, caractérisé en ce que le porte-récipient (18) est constitué d'un matériau plastique dur, de préférence d'un thermoplaste.

10. Récipient selon la revendication 7 ou 8, caractérisé en ce qu'au moins deux lames métalliques élastiques (25, 26) sont fixées l'une en face de l'autre sur le porte-récipient (18) et s'étendent dans des parois latérales opposées (2, 5 ou 4. 6).

11. Récipient selon une ou plusieurs des revendications précédentes, caractérisé en ce qu'un couvercle (21) pour recouvrir le côté ouvert du récipient (1) est fixé par complémentarité des formes sur le récipient (1).

12. Récipient selon la revendication 11, caractérisé en ce qu'au moins deux éléments d'emboîtement (27, 28) sont formés sur le couvercle (21) pour pénétrer dans des évidements correspondants (9, 19) du couvercle (1) afin d'établir une liaison par complémentarité de formes et que les évidements (9, 19) sont répartis sur au moins deux parois latérales opposées (3, 5 ou 4, 6) et sont prévus dans ou sur ces parois latérales.

13. Récipient selon la revendication 11 ou 12, caractérisé en ce que la forme des éléments d'emboîtement (27, 28) du couvercle (21) est adaptée à la forme des évidements (9, 19) sur le récipient (1).

14. Récipient selon une ou plusieurs des revendications précédentes, caractérisé en ce que le porte-récipient (18) est formé ou fixé à la paroi latérale (2) de manière que le porte-récipient (18) puisse être glissé par deux bords opposés dans un support mural, où ils sont maintenus par une conformation adéquate ou au moyen de butées prévues à cet effet.
